# FASCICULE DE BREVET EUROPEEN

(11) **EP 0 034 981 B1**
(45) Date de publication et mention de la délivrance du brevet: **27.06.1984**
(21) Numéro de dépôt: 81400248.1
(22) Date de dépôt: 18.02.1981
(51) Int. Cl.: D04B 1/24

(54) **Procédé pour la confection d'un collant en maille, à couture et à ceinture élastique incorporée et collant obtenu**
Verfahren zur Herstellung einer gestrickten Strumpfhose mit Naht und eingearbeitetem elastischen Hosenbund und erhaltene Strumpfhose
Method of manufacturing knitted pantyhose with seam and incorporated elastic waistband, and pantyhose obtained

(30) Priorité: 20.02.1980 FR 8003672
(43) Date de publication de la demande: 02.09.1981
(73) Titulaire: Breilly S.A. Société dite:, F-80110 Moreuil (Somme) (FR)
(72) Inventeur: Bedier, Pierre Charles Alfred, F-80110 Moreuil (Somme) (FR)
(74) Mandataire: Chevallier, Robert Marie Georges

## Description

L'invention a pour objet un procédé pour la confection d'un collant tricoté composé de deux moitiés qui sont réunies par une couture allant de la ceinture à l'entrejambes et qui comprend aussi une ceinture élastique qui lui est incorporée.

On appelle ici ceinture élastique incorporée une ceinture qui est réalisée par tricotage en même temps que le collant lui-même, par opposition à la méthode fréquemment employée qui consiste à rapporter et à coudre une bande élastique au bord supérieur du collant.

La réalisation d'un collant dont la ceinture serait faite d'une seule pièce tricotée circulairement pourrait être rendue élastique sans grande difficulté par l'emploi d'un fil élastique ajouté au fil de base.

La situation est toute différente quand il s'agit d'un collant composé de deux pièces qui sont réunies par une couture allant du bord supérieur avant de la ceinture au bord supérieur arrière en passant par l'entrejambes. Dans ce cas on tricote séparément deux boyaux qui ont chacun la longueur totale du collant et qui représentent chacun une jambe plus la hauteur du bassin jusqu'au bord supérieur de la ceinture. Ces deux boyaux sont obtenus de façon avantageuse à l'aide d'un métier circulaire. Ensuite on fend chacun d'eux le long d'une génératrice à partir du bord supérieur sur la hauteur voulue du bassin. On rapproche les bords correspondants des deux fentes et on les coud ensemble respectivement pour obtenir un collant à couture.

Si on utilise un fil élastique afin de l'incorporer à la partie supérieure de chacun des deux boyaux, lorsqu'on fend ceux-ci comme on vient de l'expliquer, le fil élastique glisse et se démaille.

Deux solutions ont été proposées jusqu'à présent pour remédier à cette situation. Dans la demande publiée de brevet allemand no 1 785 346, il est envisagé de tricoter un fil élastique avec le fil de base sur tout le périmètre de la ceinture, alternativement une colonne de mailles sur deux. On constate, en pratique, que l'élasticité d'une ceinture ainsi réalisée est insuffisante. Dans le document FR-A-2 076 342, il est envisagé de tricoter le fil élastique avec le fil de base dans une zone de largeur limitée à quelques colonnes de mailles qui sont toutes immédiatement voisines les unes des autres. Quand on fend ensuite chaque boyau, les lisières ne sont pas nettes, la ligne de coupe n'est pas toujours bien centrée et il arrive que le fil élastique glisse.

L'invention a pour objet un collant selon la revendication 1 et a pour but principal d'apporter une autre solution qui diffère des solutions décrites dans ces brevets et qui apporte un avantage important au point de vue de la coupe des boyaux et de l'ancrage du fil élastique.

L'invention a également pour objet un procédé selon la revendication 3.

Selon l'invention, on procède de la façon suivante en utilisant un métier à chaussette, à double cylindre, à double chute, du type comprenant ainsi qu'il est courant, un verrou d'ourlet et une mécanique Jacquard.

On tricote chaque jambe en commençant par la partie supérieure en bord-côte, sous forme tubulaire, à l'aide du fil de base choisi (en matière synthétique ou naturelle ou en mélange) et on emploie en plus du fil de base un fil élastique que l'on introduit par exemple à chaque rangée de mailles sur une hauteur qui dépend de l'importance de l'article fini. Dans une bande verticale d'une largeur de 2 cm environ qui intéresse un nombre d'aiguilles compris entre 12 et 24 aiguilles, on tricote le fil élastique seul avec les aiguilles du cylindre inférieur sauf l'aiguille centrale de cette bande que l'on laisse au repos, et uniquement sur la largeur choisie, les autres aiguilles du cylindre inférieur étant laissées au repos et toutes les aiguilles du cylindre supérieur étant aussi mises au repos.

A la chute suivante, on utilise le fil de fond seul, normalement, avec toutes les aiguilles des deux cylindres.

On continue en alternant ainsi sur toute la hauteur de la ceinture élastique et après avoir confectionné celle-ci, on termine jusqu'à la pointe en reprenant le travail normal avec le fil de base sur les deux chutes, c'est-à-dire à chaque distribution de fil.

Les deux boyaux étant ainsi réalisés, on peut découper chacun d'eux pour y pratiquer une fente sur une hauteur qui correspond à celle du bassin en tranchant les fils au milieu de la bande verticale, à l'emplacement de l'aiguille centrale laissée au repos lors du tricotage du fil élastique. Ce dernier est bloqué par la manière dont il a été tricoté et il ne se défile pas. On coud ensuite par une couture plate ou en surjet les deux boyaux le long des deux bords des fentes et on obtient le collant désiré.

L'invention concerne aussi tout collant réalisé selon le procédé ci-dessus; on reconnaît un tel collant à la bande verticale qui s'étend de part et d'autre de la couture plate sur la hauteur de la ceinture élastique incorporée. L'apparence de cette bande diffère nécessairement de l'apparence des parties voisines et inférieure du collant.

Sur ce collant, avant exécution de la coupe et de la couture, dans une bande de quelques centimètres de large environ, sur la hauteur de la ceinture élastique, le fil élastique est tricoté partiellement, une colonne sur deux, à l'exception de la colonne centrale où le fil est tramé. Sur le collant terminé, la couture se trouve au milieu de cette bande, à l'emplacement de la colonne centrale.

Pour mieux faire comprendre le procédé de l'invention, on donnera maintenant une description d'un exemple de mise en oeuvre de ce procédé. On se reportera au dessin annexé dans lequel:
- la fig. 1 est une vue montrant schématiquement le mode de confection d'un collant conformément au procédé de l'invention,
- la fig. 2 est une représentation schématique montrant les aiguilles utilisées pour le tricotage du fil élastique dans la bande prévue sur la hauteur de la ceinture élastique pour la fente de chaque boyau,
- la fig. 3 est une représentation analogue à celle de la fig. 1 montrant l'utilisation des mêmes aiguilles pour le tricotage du fil de fond,
- la fig. 4 est une vue d'un collant terminé selon l'invention,
- la fig. 5 est une représentation schématique montrant les mailles réalisées conformément à l'invention dans la bande de coupe et de couture.

Le procédé de l'invention est utilisable pour la confection de collants qui sont réalisés en maille, afin d'être souples et très extensibles, à partir de deux boyaux allongés 1, 2 cylindriques sur toute leur longueur. Ces boyaux sont obtenus à partir d'un fil de base dont la nature n'est pas imposée par l'invention; ce peut être un fil en matière naturelle ou synthétique ou un mélange. La grosseur du fil n'est pas non plus imposée par l'invention.

Pour l'exemple que l'on décrit ici, on a utilisé un métier cylindrique à tricoter les chaussettes ayant un cylindre supérieur à aiguilles, un cylindre inférieur à aiguilles, un verrou d'ourlet associé au cylindre supérieur et une mécanique Jacquard associée au cylindre inférieur. Ce métier avait une jauge de 18 et deux chutes, ou distribution de fil, par tour.

Chaque boyau 1, 2 est tricoté à partir d'une extrémité supérieure 4 qui reste ouverte, jusqu'à une extrémité inférieure 3 qui est fermée. Quand chaque boyau 1, 2 a été terminé, on le fend sur une hauteur H qui correspond à la hauteur du bassin entre l'entrejambes et la taille. On obtient une fente ouverte ayant deux bords 5A, 5B et 6A, 6B respectivement sur le boyau 1 et sur le boyau 2. Pour obtenir le collant terminé, visible sur la fig. 4, on coud ensemble les bords 5A-6A et 5B-6B par une couture 7 plate ou en surjet qui part d'un point du bord supérieur pour revenir au point opposé du bord supérieur en passant par l'entrejambes.

Ce collant est doté d'une ceinture élastique 8 incorporée qui se trouve entre le bord supérieur de l'extrémité supérieure ouverte 4 et une limite inférieure indiquée par un trait mixte 9 sur la fig. 4. La hauteur réelle de la ceinture élastique 8 est choisie en fonction de l'importance ou, plus exactement, de la taille du collant réalisé.

Entre la limite inférieure indiquée par le trait mixte 9 de la ceinture élastique 8 et la pointe ou extrémité inférieure 3, chaque boyau est tricoté à l'aide du seul fil de fond. Entre le bord supérieur ou ourlet 4 et le trait mixte 9, on emploie en plus du fil de fond un fil élastique approprié, connu en soi dans ce domaine et on utilise alternativement l'un et l'autre fil, chute par chute, sur toute la hauteur de la ceinture élastique.

Selon le procédé de l'invention, dans une bande verticale désignée par la référence 10, on effectue une opération spéciale sur toute la hauteur de la ceinture élastique 8. Sur la fig. 1 cette bande 10 est divisée en deux par la fente qui doit précisément être faite dans le milieu de cette bande 10.

La largeur de la bande 10 correspond à la place occupée par un certain nombre, compris entre 12 et 24, de préférence entre 14 et 22, d'aiguilles voisines, sur le cylindre supérieur et sur le cylindre inférieur. Cette largeur est de 2 cm environ avec une jauge 18.

Les fig. 2 et 3 montrent chacune une représentation schématique de quatorze aiguilles 11 du cylindre supérieur et de treize aiguilles 12 du cylindre inférieur.

Quand, pour une rangée de mailles, on emploie un fil élastique 13, dans la largeur de la bande 10, on immobilise au repos les aiguilles 11 du cylindre supérieur, à l'aide du verrou d'ourlet sur le métier utilisé ici, on met aussi hors service toutes les aiguilles du cylindre inférieur sauf les aiguilles 12 que l'on met en action à l'exception d'une aiguille centrale 12A que l'on met hors service; à l'aide de la mécanique Jacquard du métier.

Quand, pour la rangée suivante de mailles, on emploie le fil de fond 14 (fig. 3) on utilise normalement toutes les aiguilles des deux cylindres, y compris l'aiguille 12A.

On continue en alternant ainsi sur toute la hauteur de la ceinture élastique 10. Quand celle-ci est terminée, on tricote à nouveau avec le fil de fond seul, sur les deux chutes, comme précédemment, pourfinir le boyau.

A ce moment, sur la hauteur de la ceinture élastique, la bande 10 a l'aspect représenté partiellement et schématiquement sur la fig. 5. Le fil de fond 14, dessiné en trait fin, est tricoté dans toutes les rangées et dans toutes les colonnes; dans les colonnes c les mailles sont à l'endroit, dans les colonnes d elles sont à l'envers. Dans une colonne sur deux (colonnes e) le fil élastique 13 dessiné en trait fort est tricoté avec le fil de fond 14, sauf dans la colonne centrale f (qui correspond à l'aiguille 12A). Dans les colonnes intermédiaires entre les colonnes e et la colonne f, le fil élastique 13 est tramé et le fil de fond 14 est tricoté seul. La colonne centrale f où le fil élastique 13 est tramé aussi est clairement visible sur le tricot et sert de ligne de coupe.

Quand les deux boyaux sont terminés, on les fend chacun dans le sens de la hauteur, comme expliqué plus haut, en coupant le long de la-colonne f, à l'emplacement facilement repérable de l'aiguille 12A qui n'a pas servi lors du tricotage du fil élastique 13. Ce dernier est bloqué par le procédé mis en oeuvre; il ne glisse pas et ne se défile pas. Le tricotage une colonne sur deux de ce fil élastique 13 assure un excellent ancrage de ses extrémités. On peut alors faire la couture 7 pour obtenir le collant terminé visible sur la fig. 4.

Dans l'exemple décrit ci-dessus, on a supposé que le collant était réalisé en côte 1/1 et que le fil élastique était introduit en trame une chute sur deux. Cette manière de faire n'est pas imposée par l'invention. Le procédé admet la confection du collant en côtes 2/1 ou 2/2 ou 3/1 ou Derby ainsi que toute fantaisie de mailles ou de dessin Jacquard. De même, il n'est pas nécessaire d'utiliser dans la ceinture élastique un fil élastique introduit une chute sur deux. Ce qui est caractéristique de l'invention c'est que, sur la largeur d'une bande 10 telle que définie plus haut, on tricote séparément le fil élastique 13 avec les aiguilles d'un seul cylindre à l'exception de l'aiguille centrale, tandis que, entre les rangées de fil élastique, on tricote le fil de fond 14 avec toutes les aiguilles des deux cylindres.

Il est clair aussi que le procédé de l'invention peut être mis en oeuvre avec d'autres métiers qu'un métier à chaussette à deux chutes de fil par tour. Les métiers plus importants pour la confection de collants, à plusieurs chutes par tour, sont utilisables également. L'adaptation du procédé à ces métiers ne comporte aucune difficulté particulière.

Un collant réalisé selon l'invention se reconnaît à l'existence d'une bande de hauteur limitée qui existe dans la ceinture élastique, à l'arrière et à l'avant du collant, et au milieu de laquelle passe la couture 7. Cette bande 10 se distingue aisément par son apparence différente du reste du collant.

## Revendications

1. Collant en maille obtenu à partir de deux boyaux tricotés (1, 2), fendus et réunis par couture, à ceinture élastique (8) incorporée constituée par un fil élastique (13) lui-même incorporé par tricotage à cette ceinture en plus d'un fil de base (14), dans lequel ce fil élastique (13) est tramé sur une fraction importante de sa longueur, et tricoté avant exécution de la coupe et de la couture sur la hauteur de la ceinture élastique (8) dans une bande (10) au milieu de laquelle se trouve la couture (7) sur le collant terminé, caractérisé en ce qu'à l'emplacement de ladite bande (10), sur la hauteur de la ceinture (8), le fil élastique (13) est tricoté une colonne (e) sur deux sur une chute différente de celle du fil de base (14) à l'exception de la colonne centrale (f) où le fil élastique (13) est tramé, cette colonne centrale (f) constituant la ligne le long de laquelle sont exécutées d'abord la fente puis la couture (7) qui réunit les deux boyaux (1,2) en un collant.

2. Collant selpn la revendication 1 caractérisé en ce que la bande où le fil élastique (13) est partiellement tricoté a une largeur de 2 cm environ correspondant selon la jauge à un nombre d'aiguilles compris entre 12 et 24.

3. Procédé pour la confection d'un collant selon l'une quelconque des revendications 1, 2 à partir de deux boyaux (1, 2) tricotés séparément sur un métier circulaire à deux cylindres d'aiguilles (11, 12) dont un cylindre supérieur et un cylindre inférieur, à ceinture élastique (8) constituée par un fil élastique (13) lui-même incorporé à cette ceinture (8) en plus d'un fil de base (14), ces boyaux (1, 2) étant fendus par une coupe puis réunis par une couture (7), selon lequel on trame le fil élastique (13) sur une fraction importante de sa longueur, caractérisé en ce que dans une bande (10) ayant une largeur de quelques centimètres environ on procède ainsi:
- on tricote sur chaque boyau (1,2) le fil élastique seul (13) avec les aiguilles (12) du cylindre inférieur qui correspondent à ladite bande (10) à l'exception de l'aiguille centrale (12A) de cette bande que l'on laisse au repos, les autres aiguilles du cylindre inférieur étant laissées au repos et toutes les aiguilles (11) du cylindre supérieur étant aussi mises au repos,
- on tricote le fil de fond seul (14) avec toutes les aiguilles du cylindre supérieur et du cylindre inférieur,
- on répète périodiquement ces opérations sur toute la hauteur de la ceinture élastique (8) et on termine avec le fil de fond (14) seul tricoté normalement avec les aiguilles (11, 12) des deux cylindres,
- on coupe chaque boyau en suivant la colonne centrale (f) qui correspond à l'aiguille centrale (12A) où le fil élastique (13) n'a pas été tricoté

4. Procédé selon la revendication 3, caractérisé en ce qu'en tricotant le fil élastique seul (13), on immobilise au repos les aiguilles (11) du cylindre supérieur à l'aide du verrou d'ourlet de métier et on met hors service les aiguilles du cylindre inférieur sauf les aiguilles (12) de la bande (10) à l'exception de l'aiguille centrale (12A) à l'aide de la mécanique Jacquard du métier.

5. Procédé selon la revendication 3, caractérisé en ce que sur un métier à double chute et pour un collant tricoté en côté 1/1, sur la hauteur de la ceinture élastique, on utilise alternativement le fil élastique pour une chute puis le fil de fond pour la chute suivante.

6. Procédé selon la revendication 3, caractérisé en ce que, pour un métier de jauge 18, la bande (10) a une largeur qui correspond à un nombre d'aiguilles compris entre 12 et 24, de préférence entre 14 et 22.

7. Collant en maille caractérisé en ce qu'il est obtenu par la mise en oeuvre du procédé selon l'une quelconque des revendications 3 à 6, ce collant ayant sur la hauteur de la ceinture élastique (8) deux bandes opposées (5A, 6A et 5B, 6B) au milieu de chacune desquelles passe la couture (7) des deux boyaux (1, 2) qui composent le collant, chaque bande (5A, 6A et 5B, 6B) présentant sur une largeur de 2 cm environ une apparence se distinguant de l'apparence du reste du collant.

## Patentansprüche

1. Gestrickte Strumpfhose aus zwei gestrickten Schläuchen (1,2), die aufgetrennt und durch eine Naht wieder verbunden sind, mit einem eingearbeiteten elastischen Hosenbund (8), der durch einen elastischen Faden (13) gebildet ist, welcher durch Stricken dieses Hosenbundes zusätzlich mit einem Grundfaden (13) eingearbeitet ist, bei welchem dieser elastische Faden über einen wesentlichen Teil seiner Länge eingeschossen ist und vor dem Ausführen des Schnittes und der Naht über die Höhe des elastischen Hosenbundes (8) in einem Band (10) gestrickt ist, in dessen Mitte sich die Naht (7) auf der fertigen Strumpfhose befindet, dadurch gekennzeichnet, daß an der Stelle des genannten Bandes (10) über die Höhe des Hosenbundes (8) der elastische Faden (13) in jeder zweiten Spalte (e) auf einen von dem des Grundfaden (14) verschiedenen Systems mit Ausnahme der mittigen Spalte (f), wo der elastische Faden (13) eingeschlossen ist gestrickt ist, wobei die mittige Spalte (f) die Linie bildet, längs der zuerst den Schlitz und dann die Naht (7) welche die beiden Schläuche (1, 2) zu einer Strumpfhose wieder verbindet, ausgeführt sind.

2. Strumpfhose nach Anspruch 1, dadurch gekennzeichnet, daß das Band, in dem der elastische Faden (13) teilweise gestrickt ist, eine Größe von etwa zwei Zentimeter besitzt, die dem Kaliber mit einer Anzahl von Nadeln zwischen 12 und 24 entspricht.

3. Verfahren zur Herstellung einer Strumpfhose nach einem der Ansprüche 1 oder 2, aus zwei Schläuchen (1, 2), die auf einer Rundstrickmaschine mit zwei Nadelzylindern (11, 12), einem oberen und einem unteren Zylinder, getrennt gestrickt werden, mit einem elastischen Hosenbund (8), der durch einen elastischen Faden (13) gebildet wird, der selbst in diesem Hosenbund (8) zusätzlich zu einem Grundfaden (14) eingearbeitet ist, wobei die Schläuche (1, 2) durch einen Schnitt getrennt und dann durch eine Naht (7) wieder verbunden werden, wobei der elastische Faden (13) über einen wesentlichen Teil seiner Länge eingeschossen wird, dadurch gekennzeichnet, daß ein Band (10), das eine Breite von etwa einigen Zentimetern besitzt, folgendermaßen hergestellt wird:
Man strickt bei jedem Schlauch (1, 2) den elastischen Faden (13) allein mit den Nadeln (12) des unteren Zylinders, die dem genannten Band (10) entsprechen, mit Ausnahme der mittigen Nadel (12A) dieses Bandes, das man in Ruhestellung läßt, wobei die anderen Nadeln des unteren Zylinders in Ruhestellung belassen und alle Nadeln (11) des oberen Zylinders ebenfalls in Ruhestellung gebracht werden,
man strickt den Grundfaden (14) allein mit allen Nadeln des oberen Zylinders und des unteren Zylinders, man wiederholt periodisch diese Arbeitsweise über die gesamte Höhe des elastischen Hosenbundes (8) und man führt es mit dem Grundfaden (14) allein zu Ende, der normalerweise mit den Nadeln (11, 12) beider Zylinder allein gestrickt wird,
man schneidet jeden Schlauch im Verlaufe der mittigen Spalte (f) auf, die der mittigen Nadel (12A) entspricht, wo der elastische Faden (13) nicht gestrickt worden ist.

4. Verfahren nach Anspruch 3, dadurch gekennzeichnet, daß beim Stricken des elastischen Fadens (13) allein die Nadeln (11) des oberen Zylinders mit Hilfe des Saumschlosses der Strickmaschine in Ruhestellung gesetzt werden und die Nadeln des unteren Zylinders ohne die Nadeln (12) des Bandes (10) mit Ausnahme der mittigen Nadel (12A) mit Hilfe des mechanischen Jacquard der Strickmaschine außer Betrieb gebrachtwerden.

5. Verfahren nach Anspruch 3, dadurch gekennzeichnet, daß auf einer Strickmaschine mit doppeltem System und für eine gestrickte Strumpfhose im Muster 1/1 über die Höhe des elastischen Bundes der elastische Faden für ein System und dann der Grundfaden für das folgende System abwechselnd verwendet wird.

6. Verfahren nach Anspruch 3, dadurch gekennzeichnet, daß bei einer Strickmaschine mit dem Kaliber 18 das Band (10) eine- Breite aufweist, die einer Anzahl von Nadeln zwischen 12 und 24, vorzugsweise zwischen 14 und 22 entspricht.

7. Gestrickte Strumpfhose, dadurch gekennzeichnet, daß sie durch das Verfahren gemäß einem der Ansprüche 3 bis 6 hergestellt ist, wobei die Strumpfhose über die Höhe des elastischen Hosenbundes (8) zwei gegenüberliegende Bänder (5A, 6A) und (5B, 6B) besitzt, wobei in der Mitte von jedem die Naht (7) der beiden Schläuche (1, 2), die die Strumpfhose bilden, verläuft, wobei jedes Band (5A, 6A) und (5B, 6B) über eine Breite von etwa zwei Zentimetern ein Aussehen aufweist, daß sich vom Aussehen des restlichen Teils der Strumpfhose unterscheidet.

## Claims

1. A knitted pair of tights obtained from two knitted tubes (1, 2) which are split and jointed by a seam, having an elastic waistband (8) incorporated, which consists of an elastic yarn (13) which is itself incorporated by knitting into this waistband in addition to a foundation yarn (14), in which this elastic yarn (13) is woven over a considerable fraction of its length and knitted before carrying out the cutting and sewing across the height of the elastic waistband (8), into a band (10) in the middle of which appears the seam (7) in the finished pair of tights, characterized in that at the location of the said band (10) across the height of the waistband (8) the elastic yarn (13) is knitted at every other wale (e) on a feed differing from that of the foundation yarn (14) with the exception of the central wale (f) where the elastic yarn (13) is woven, this central wale (f) forming the line along which are carried out first of all the split and then the seam (7) which joints the two tubes (1, 2) into one pair of tights.

2. A pair of tights as in claim 1, characterized in that the band where the elastic yarn (13) in partially knitted has a width of about 2 cm which, depending upon the gauge, corresponds with a number of needles lying between 12 and 24.

3. A method of manufacture of a pair of tights as in either of the claims 1, 2, from two tubes (1, 2) knitted separately on a circular knitting machine having two needle cylinders (11, 12), one being an upper cylinder and one a lower cylinder, and having an elastic waistband (8) consisting of an elastic yarn (13) which is itself incorporated into this waistband (8) in addition to a foundation yarn (14), these tubes (1, 2) being split by cutting and then joined by a seam (7), according to which method the elastic yarn (13) is woven over a considerable fraction of its length, characterized in that in a band (10) having a width of some few centimetres one proceeds as follows:
- in each tube (1, 2) the elastic yarn alone (13) is knitted with the needles (12) of the lower cylinder which correspond with the said band -(10) with the exception of the needle (12A) central to this band, which is left at rest, the other needles of the lower cylinder being left at rest and all of the needles (11) of the upper cylinder being also set at rest;
- the foundation yarn alone (14) is knitted with all of the needles of the upper cylinder and of the lower cylinder;
- these operations are repeated periodically across the whole height of the elastic waistband (8) and terminated with the foundation yarn (14) alone knitted normally with the needles (11, 12) of both cylinders;
- each tube is cut along the central wale (f) which corresponds with the central needle (12A) where the elastic yarn (13) has not been knitted.

4. A method as in claim 3, characterized in that while knitting the elastic yarn (13) alone, the needles (11) of the upper cylinder are immobilized at rest by means of the hem lock of the knitting machine and the needles of the lower cylinder are taken out of service except for the needles (12) for the band (10) with the exception of the central needle (12A), by means of the Jacquard mechanism of the knitting machine.

5. A method as in claim 3, characterized in that on a knitting machine having a double feed and for a pair of tights knitted in 1/1 rib, across the height of the elastic waistband one employs alternately the elastic yarn for one feed and then the foundation yarn for the next feed.

6. A method as in claim 3, characterized in that for an 18-gauge knitting machine the band (10) has a width which corresponds with a number of needles lying between 12 and 24, preferably between 14 and 22.

7. A knitted pair of tights, characterized in that it is obtained by putting into effect the method as in any one of the claims 3 to 6, this pair of tights having across the height of the elastic waistband (8) two opposite bands (5A, 6A and 5B, 6B) in the middle of each of which runs the seam (7) between the two tubes (1, 2) which compose the pair of tights, each band (5A, 6A and 5B, 6B) exhibiting across a width of about 2 cm an appearance which is distinct from the appearance of the remainder of the pair of tights.
